# EUROPÄISCHE PATENTSCHRIFT

(11) **EP 0 038 066 B1**
(45) Veröffentlichungstag und Bekanntmachung des Hinweises auf die Patenterteilung: **18.07.1984**
(21) Anmeldenummer: 81102825.7
(22) Anmeldetag: 13.04.1981
(51) Int. Cl.: H05K 7/18

(54) **Vorrichtung zur Aufnahme eines flexiblen Anschlusskabels im Gehäuse von Kommunikationsgeräten**
Means for lodging a flexible interconnexion cable within the housing of a communication apparatus
Moyen de réception d'un câble d'interconnexion flexible dans un boîtier d'un appareil de communication

(30) Priorität: 15.04.1980 DE 8010282 U
(43) Veröffentlichungstag der Anmeldung: 21.10.1981
(73) Patentinhaber: SIEMENS AKTIENGESELLSCHAFT, 80333 München (DE)
(72) Erfinder: Schmid-Zeller, Karl, Ing. grad., D-8000 München 71 (DE); Lohnes, Klaus, Ing. grad., D-8011 Vaterstetten (DE)

## Beschreibung

Die Erfindung betrifft eine Vorrichtung für eine flexible Kabelverbindung zwischen zwei mechanisch getrennten, funktionell zusammenarbeitenden Geräten.

Bei mechanisch getrennten, jedoch elektrisch und funktionell zusammenarbeitenden Geräten, beispielsweise bei der Zusammenarbeit zwischen einem Bedienteil und einer Verarbeitungseinrichtung, besteht häufig der Wunsch, die Geräte einerseits so eng wie möglich zusammenzustellen, andererseits sie bei Bedarf auch getrennt voneinander anzuordnen. Dem steht bei bekannten Geräten dieser Art hindernd im Wege, daß die Kabelverbindung zwischen den Geräten in aller Regel eine vierpolige Verbindung ist, d. h. daß das Verbindungskabel relativ dick ist und eine beachtliche Steifigkeit aufweist. Der für ein solches Kabel erforderliche Platz sowie die zum Anschluß der Kabelverbindung erforderlichen Steckverbindungen behindern das enge Aneinanderrücken der beiden Geräte.

Aufgabe der Erfindung ist es, eine Vorrichtung anzugeben, die es ermöglicht, derartige Geräte ohne störenden Einfluß der Kabelverbindung sowohl unmittelbar aneinanderstehend als auch bei Bedarf räumlich getrennt anzuordnen.

Diese Aufgabe wird gemäß der Erfindung dadurch gelöst, daß im Gehäuse der beiden zusammenarbeitenden Geräte jeweils auf den im Normalbetrieb einander zugewandten Seiten eine Ausnehmung vorgesehen ist, daß die Ausnehmung des einen Gerätes eine Ausdehnung zur Aufnahme mindestens des Steckers der Steckverbindung zum Anschluß des flexiblen Kabels aufweist und daß die Ausnehmung des anderen Gerätes, in der die Austrittsöffnung für das flexible Kabel (3) vorgesehen ist, eine Ausdehnung zur Aufnahme mindestens einer Schleife des Kabels aufweist.

Die mit der Neuerung verbundenen Vorteile liegen vor allem darin, daß die Geräte, z. B. mit ihren Rückseiten unmittelbar aneinandergrenzend stehen können, und daß eine räumliche Veränderung der Anordnung der Geräte sehr flexibel und nur durch die Länge des Verbindungskabels begrenzt ist.

Einzelheiten der Neuerung werden im folgenden anhand der Zeichnungen erläutert. Dabei zeigen die
Fig. 1 und 2 die neuerungsgemäße Kabelverbindung zwischen zwei Geräten in einer Vorderansicht und in Aufsicht.

Das Ausführungsbeispiel nach Fig. 1 und 2, auf die im folgenden gemeinsam Bezug genommen wird, zeigt teilweise ein erstes Gerät 1, beispielsweise eine Druckeranordnung, und ein zweites Gerät 2, beispielsweise eine i astatur. Ein Verbindungskabel 3 stellt die elektrische Verbindung zwischen den beiden Geräten her. Dieses ist am Gerät 1 über einen Stecker 4 an die Stekkerverbindung 9 angeschlossen. Mit dem Gerät 2 ist das Kabel direkt verbunden. Hier ist deshalb eine Austrittsstelle 5 vorgesehen. Gemäß der Neuerung ist am Gehäuse des einen Gerätes, nämlich am Gehäuse der Tastatur 2 und am Gehäuse des anderen Gerätes, nämlich am Gehäuse des Druckers 1 jeweils eine taschenförmige Ausnehmung 6 bzw. 7 vorgesehen. Die Ausnehmung 6 am Gerät 2 ist dabei auf der Rückseite und die Ausnehmung 7 am Gerät 1 ist an der Vorderseite des Gehäuses angeordnet. Die Ausnehmung 6 am Gerät 1 dient dazu, das für die Kabelverbindung verwendete Rundkabel schleifenförmig aufzunehmen. Die Größe der taschenförmigen Ausnehmung 6 ist derart bemessen, daß sie die für eine Verschiebung der Geräte 1 und 2 zueinander notwendige Kabellänge aufnehmen kann. Die taschenförmige Ausnehmung 7 am Gehäuse des Gerätes 1 dient im wesentlichen dazu, eine relativ kleine Schleife 8 des Kabels 3 sowie den für die Steckerverbindung notwendigen Stecker 4 versenkt aufzunehmen. Anhand von Fig. 2 erkennt man, wie sich das Kabel 3 innerhalb der taschenförmigen Ausnehmung 6 bzw. 7 schleifenförmig einlegt, ohne daß die gewünschte Lage der beiden Geräte zueinander behindert wird. Befindet sich das Gerät 2 unmittelbar vor dem Gerät 1 (stark ausgezogene Linie in Fig. 2) so bildet das Kabel 3 in der taschenförmigen Ausnehmung 6 eine relativ weite Schleife, wobei die durch die Steifigkeit des Kabels bedingten Andruckkräfte, die eine Verschiebung des Gerätes zur Folge haben könnten, in Folge der Tiefe der Ausnehmung 6 nahezu unwirksam bleiben. Bei einer Verschiebung des Gerätes 2 nach links oder nach rechts (strichpunktierte Linie in Fig. 2) wird das Kabel 3 gestreckt und befindet sich in dieser gestreckten Lage ebenfalls innerhalb der taschenförmigen Ausnehmung 6 bzw. 7. In allen diesen Fällen befindet sich das Verbindungskabel jeweils im Inneren der Geräte und stört die gewünschte Anordnung der Geräte zueinander nicht. Selbstverständlich kann auch ein Verschieben nach vorne stattfinden, wobei dann das Kabel aus der Ausnehmung 6 bzw. 7 herausgezogen ist.

## Patentansprüche

1. Vorrichtung für eine flexible Kabelverbindung zwischen zwei mechanisch getrennten, funktionell zusammenarbeitenden Geräten, dadurch gekennzeichnet,
daß jeweils im Gehäuse der beiden zusammenarbeitenden Geräte (1, 2) auf den im Normalbetrieb einander zugewandten Seiten eine Ausnehmung (7,6) vorgesehen ist,
daß die Ausnehmung (7) des einen Gerätes (1) eine Ausdehnung zur Aufnahme mindestens des Steckers (4) der Steckverbindung für den Anschluß des flexiblen Kabels (3) aufweist
und daß die Ausnehmung (6) des anderen Gerätes (2), in der die Austrittsöffnung (5) für das flexible Kabel (3) vorgesehen ist, eine Ausdehnung zur Aufnahme mindestens einer Schleife des Kabels (3) aufweist.

2. Vorrichtung nach Anspruch 1, dadurch gekennzeichnet, daß das Verbindungskabel zwischen den Geräten (1, 2) ein Rundkabel ist.

## Claims

1. Apparatus for a flexible cable connection between two mechanically separated, functionally co-operating devices, characterized in that in the respective housings of the two co-operating devices (1, 2), on the sides facing one another during normal operation, there is in each case arranged a recess (7, 6); that the recess (7) of the one device (1) has an extension for accommodating at least the plug (4) of the plug-and-socket connection for the connection of the flexible cable (3); and that the recess (6) of the other device (2), in which the outlet opening (5) for the flexible cable (3) is arranged, has an extension for accommodating at least one loop of the cable (3).

2. Apparatus according to claim 1, characterized in that the connecting cable between the devices (1, 2) is a round cable.

## Revendications

1. Dispositif pour une liaison câblée et flexible entre deux appareils séparés du point de vue mécanique et coopérant en fonctionnement, caractérisé par le fait qu'il est prévu un évidement (7, 6) respectivement dans le boîtier des deux appareils coopérants (1, 2), sur les côtés tournés l'un vers l'autre pendant le fonctionnement normal, que l'évidement (7) dans l'appareil (1) possède une étendue permettant de loger au moins la prise (4) du connecteur pour le raccordement du câble flexible (3), et que l'évidement (6) de l'autre appareil (2) dans lequel est prévu l'orifice de sortie (5) pour le câble flexible (3), possède une étendue permettant de loger au moins une boucle du câble (3).

2. Dispositif suivant la revendication 1, caractérisé par le fait que le câble de liaison situé entre les appareils (1, 2) est un câble rond.
